# EUROPÄISCHE PATENTSCHRIFT

(11) **EP 0 669 087 B1**
(45) Veröffentlichungstag und Bekanntmachung des Hinweises auf die Patenterteilung: **14.05.1997**
(21) Anmeldenummer: 95101458.8
(22) Anmeldetag: 03.02.1995
(51) Int. Cl.: A43B 5/04

(54) **Innenschuh für einen Skischuh**
Inner shoe for skiboot
Chausson intérieur pour chaussure de ski

(30) Priorität: 22.02.1994 AT 352/94
(43) Veröffentlichungstag der Anmeldung: 30.08.1995
(73) Patentinhaber: HTM Sport- und Freizeitgeräte Aktiengesellschaft, A-2320 Schwechat (AT)
(72) Erfinder: Francesco, Caeran, I-31044 Montebelluna-Treviso (IT)
(74) Vertreter: Szász, Tibor, Dipl.-Ing.

(56) Entgegenhaltungen:
- EP-A- 0 591 078
- CH-A- 337 751
- DE-U- 7 022 047
- FR-A- 2 622 777

## Beschreibung

Die vorliegende Erfindung betrifft einen Innenschuh für einen Skischuh, wobei der Innenschuh an seiner Außenseite zumindest im Wadenbereich zwei Lagen aufweist, zwischen die ein schäumbares Material einfüllbar ist, und ein Verfahren zum Ausschäumen eines solchen Innenschuhes.

Es ist seit langem bekannt, die Paßform des Innenschuhes eines Skischuhes an den Fuß des Trägers anzupassen, indem der Innenschuh mit Hohlräumen versehen ist, die mit schäumbarem Material ausgefüllt werden. Das Ausfüllen der Hohlräume mit schäumbarem Material wird normalerweise vom Händler anläßlich des Schuhkaufes im Geschäftslokal vorgenommen. Zu diesem Zweck zieht der Kunde die Schuhe an. Anschließend wird das schäumbare Material eingebracht, und der Kunde behält die Schuhe an, bis das schäumbare Material ausgehärtet ist. Dies dauert im allgemeinen etwa zehn Minuten. Als schäumbares Material wird zumeist Polyurethan verwendet. Das Einbringen des schäumbaren Materials ist jedoch bei den derzeit bekannten Skischuhen ein relativ umständliches Verfahren, und meistens tritt ein Teil des schäumbaren Materials aus, was mit einer entsprechender Verschmutzung der Schuhe, der Füße des Kunden oder des Geschäftslokals verbunden ist. Aus diesem Grunde erfreuen sich derartige Skischuhe bei den Händlern keiner sehr großen Beliebtheit.

Aus der EP-B1-237 526 ist ein Skischuh bekannt, dessen Innenschuh an der Außenseite zwei Lagen hat, zwischen die ein schäumbares Material eingefüllt werden kann. Zu diesem Zweck weist die äußere der beiden Lagen Löcher auf, in die Einfüllschläuche eingesteckt werden können. Außerdem gibt es auch Löcher zur Entlüftung, in die entsprechende Entlüftungsschläuche eingesteckt werden. Das Einfüllen von schäumbarer Masse in einen derartigen Schuh ist schon allein deshalb kompliziert, weil in alle vorgesehenen Löcher entsprechende Schläuche eingesteckt werden müssen. Abgesehen davon ist die Verbindung zwischen dem Schlauch und dem Loch nie ganz dicht, sodaß an diesen Stellen schäumbares Material austritt. Schließlich tritt im allgemeinen auch am Ende des Einfüllens durch die Entlüftungsschläuche schäumbares Material aus. Es ist klar, daß Händler derartige Schuhe nur ungern verkaufen.

Ein ähnlicher Skischuh ist aus der CH-PS 678 794 bekannt. Bei diesem Skischuh sind sowohl an der Außenseite des Innenschuhes als auch an der Außenseite der Zunge zwei Lagen vorgesehen, zwischen die ein schäumbares Material einfüllbar ist. Auch hier sind Schläuche zum Einfüllen des schäumbaren Materials und zum Austritt der verdrängten Luft vorgesehen, jedoch scheinen die Schläuche fest mit der äußeren Lage verbunden zu sein. Dadurch wird zwar der Vorteil erzielt, daß an der Verbindung zwischen Schlauch und Innenschuh kein schäumbares Material austreten kann, dieser Vorteil wird jedoch durch den Nachteil der aufwendigeren Herstellung erkauft. Außerdem müssen die Schläuche dann nach dem Einfüllen vom Innenschuh bzw. von der Zunge abgetrennt werden, was für den Händler einen zusätzlichen Arbeitsaufwand bedeutet.

Bei beiden bekannten Skischuhen sind jeweils zwei Einfüllschläuche vorgesehen, einer rechts und einer links von der Längsmittelebene des Schuhes, um ein gleichmäßiges Einfüllen in den Innenschuh auf beide Seiten zu erreichen. Dies erhöht natürlich den Aufwand beim Einfüllen, weil durch beide Schläuche schäumbares Material eingefüllt werden muß.

In der WO 89/06916 ist ein Innenschuh für Skischuhe beschrieben, der einen Balg mit verhältnismäßig kleinen, über ausgewählte Zonen des Fußes verteilte Kammern aufweist, die mit einer dosierten Menge teilchenförmigen Materials gefüllt sind. Um die Anpassung des Balges an die Fußform unter Verdrängung der in den Kammern befindlichen Luft zu ermöglichen, sind zwischen den einzelnen Kammern Luftdurchlässe vorgesehen, und steht eine Kammer am oberen Rand des Balges über ein Luftablaßrohr mit der Atmosphäre in Verbindung.

In der WO 94/01013 ist ein Innenschuh beschrieben, der mindestens eine mit körnigem Material gefüllte Kammer aufweist, die mit einem Auslaßventil versehen ist.

In der EP 470 358 ist ein Innenschuh beschrieben, der eine Lage aufweist, die aus einem vakuumverpackten schäumbaren Material besteht, wobei diese Lage mit einem vakuumdichten Ventil versehen ist.

Alle drei bekannten Innenschuhe werden offensichtlich in bereits gefülltem Zustand in den Skischuh gegeben, denn bei keinem dieser vorbeschriebenen Innenschuhe ist es möglich, nach ihrem Einbringen in den Skischuh Füllmaterial einzufüllen. Diese bekannten Innenschuhe weisen Ventile für Luft auf, die sich naturgemäß nicht zum Einbringen von schäumbarem Material eignen.

In der CH-PS 33 77 51 ist eine aufblasbare Polstereinlage für Sportschuhe beschrieben.

Dabei ist die Polstereinlage aus zwei gleichen Gummistücken hergestellt, die längs ihrer Ränder zu einem aufblasbaren Gebilde zusammengeschweißt sind. Vom oberen Ende der Polstereinlage aus erstreckt sich ein schlauchförmiger Aufblasestutzen nach oben, in welchem ein Rückschlagventil eingesetzt ist. Der Aufblasestutzen ragt über den oberen Rand des Schuhschaftes hinaus und erlaubt, die Einlage mit Hilfe einer Luftpumpe aufzublasen.

Das Einfüllen von schäumbarer Masse in einen derartigen Schuh ist nicht vorgesehen und durch das Ventil auch nicht möglich. Abgesehen davon würde die Ausgestaltung der Einlage zu einem ungleichmäßigen Aufteilung des schäumbaren Materials führen.

Aus der DE-U-70 22 047 ist ein Schuh mit einem ausschäumbaren Hohlkörper bekannt. Um ein gleichmäßiges Ausschäumen zu gewährleisten, ist der Hohlkörper im Bereich des Einfüllteils durch eine Trennwand unterteilt, wobei entweder jeder Teil mit einem gesonderten Einfüllstutzen versehen oder ein gemeinsamer, sich vor der Trennwand in zwei Kanäle unterteilender, Einfüllstutzen vorgesehen ist. Bei einem derartiger Hohlkörper müssen entweder zwei gesonderte Schläuche eingesteckt werden oder in einem vorhergegangenen Arbeitsgang ein zweigeteilter Einfüllstutzen hergestellt werden.

Demgegenüber ist Aufgabe der vorliegenden Erfindung, einen Innenschuh für einen Skischuh so auszubilden, daß die schäumbare Masse - ohne irgendeinen zusätzlichen Herstellungsaufwand - einfacher einzufüllen ist und obwohl nur eine einzige Einfüllöffnung vorhanden ist eine gleichmäßigere Aufteilung des schäumbaren Materials auf die linke und die rechte Seite des Innenschuhes zu bewirken als bei den bekannten Innenschuhen diese Art.

Diese Aufgabe wird durch einen Innenschuh der vorangehend genannten Art erfindungsgemäß dadurch gelöst, daß die zwei Lagen des Innenschuhes zu einem den Innenschuh nach oben überragenden Fortsatz zum Einbringen des schäumbaren Materials verlängert sind, welcher Fortsatz einen Kanal umfaßt, und daß die beiden Lagen entlang der Strecke lösbar aneinander fixiert sind.

Da erfindungsgemäß lediglich die zwei Lagen des Innenschuhes verlängert ausgebildet sind, sind bei der Produktion des Skischuhes keinerlei zusätzliche Herstellungsschritte notwendig. Ein derartiger Innenschuh läßt sich aber dennoch einfach ausschäumen, indem man gemäß der Erfindung eine Spritze mit dem schäumbaren Material in den durch die beiden Lagen im Fortsatz gebildeten Kanal hineinsteckt, das schäumbare Material aus der Spritze zumindest zum Teil herausdrückt. Durch die Fixierung der beiden Lagen entland der symmetrisch zum Fortsatz liegenden Strecke wird das schäumbare Material vor bzw. unmittelbar bei Beginn des Aufschäumens auf die beiden Seiten des Innenschuhes aufgeteilt, sodaß beim anschließenden Aufschäumen die Symmetrie gewahrt bleibt. Dennoch wird die Spritze entfernt und der Fortsatz abknickt oder abklemmt und der Innenschuh in dieser Stellung belassen, bis das schäumbare Material ausgehärtet ist, wonach man den Fortsatz abschneidet.

Um dennoch auch im Bereich der Strecke, wo die beiden Lagen aneinander fixiert sind, eine Ausschäumung zu erzielen, ist gemäß einer weiteren Ausgestaltung der Erfindung vorgesehen, daß die beiden Lagen entlang der Strecke lösbar aneinander fixiert sind. Durch die lösbare Fixierung wird bewirkt, daß die beiden Lagen voneinander getrennt werden, sobald das schäumbare Material während des Aufschäumens einen Innendruck erreicht, der einen vorbestimmten Druckwert übersteigt.

Es ist zweckmäßig, wenn sich die Breite des durch die beiden Lagen gebildeten Kanales im Fortsatz von oben nach unten verjüngt und dann vor der Strecke, wo die beiden Lagen aneinander fixiert sind, wieder vergrößert. Durch die Verjüngung ist es möglich, die Spritze soweit einzuführen, bis sie dicht im Kanal anliegt, sodaß während des Einspritzens des schäumbaren Materials kein schäumbares Material nach außen gelangen kann. Durch die Verbreiterung vor der Strecke, wo die beiden Lagen aneinander fixiert sind, wird eine besonders gleichmäßige Aufteilung des schäumbaren Materials auf die beiden Seiten des Innenschuhes bewirkt.

Anhand der beiliegenden Figuren wird die vorliegende Erfindung näher erläuter. Fig.1 zeigt einen erfindungsgemäßen Innenschuh in perspektivischer Ansicht von schräg hinten, und Fig.2 zeigt einen Schnitt entlang der Linie II-II in Fig.1.

Ein Innenschuh 1 weist im Wadenbereich zwei zusätzliche Lagen auf, eine äußere Lage 2 und eine innere Lage 4. Zwischen diese beiden Lagen soll schäumbares Material eingebracht werden, um eine genaue Anpassung des Innenschuhes 1 an den Fuß des Kunden zu bewirken. Zu diesem Zweck sind die beiden Lagen 2 und 4 des Innenschuhes 1 zu einem Fortsatz 3 verlängert, der den Innenschuh 1 nach oben überragt. In diesem Fortsatz 3 sind die beiden Lagen 2 und 4 nur am Rand miteinander verbunden, sodaß dazwischen ein Kanal 6 entsteht, in den eine Spritze mit dem schäumbaren Material hineingesteckt werden kann. Da sich der Kanal nach unten verjüngt, liegt die Spritze automatisch dicht im Kanal 6 an, wenn sie soweit wie möglich hineingeschoben wird.

Unterhalb des Fortsatzes 3 sind die beiden Lagen 2 und 4 entlang einer Strecke 5 aneinander lösbar fixiert. Da die Strecke 5 symmetrisch zum Fortsatz 3 bzw. zum Kanal 6 liegt, wird auf diese Weise eine gleichmäßige Aufteilung des einzubringenden schäumbaren Materials auf die linke und die rechte Seite des Innenschuhes 1 bewirkt. Dieser Effekt wird noch dadurch begünstigt, daß sich die Breite des Kanales 6 unmittelbar vor der Strecke 5 wieder vergrößert. Die Anpassung des Skischuhes an den Fuß des Kunden erfolgt wie üblich so, daß der Kunde den Skischuh (Außenschuh und Innenschuh 1) anzieht und man dann das schäumbare Material einspritzt. Dies ist problemlos möglich, weil der Fortsatz 3 den Innen- und den Außenschuh nach oben überragt und somit frei zugänglich ist.

Nachdem das schäumbare Material eingespritzt wurde, kann man die Spritze entfernen; dann wird der Fortsatz abgeknickt oder abgeklemmt und in dieser Stellung belassen, bis das schäumbare Material ausgehärtet ist. Während dieser Zeit entwickelt das schäumbare Material einen gewissen Innendruck, sodaß alle vorhandenen Hohlräume ausgefüllt werden und auch die beiden Lagen 2 und 4 im Bereich der Strecke 5, wo sie lösbar miteinander fixiert sind, getrennt werden. Nach dem Aushärten kann man den Fortsatz 3 entlang der strichpunktierten Linie 7 einfach abschneiden, sodaß auch das optische Erscheinungsbild eines Skischuhes mit einem erfindungsgemäßen Innenschuh in keiner Weise beeinträchtigt ist, weil die Linie 7 unterhalb des oberen Randes des Außenschuhes liegt und damit von diesem verdeckt wird.

## Patentansprüche

1. Innenschuh für einen Skischuh, wobei der Innenschuh an seiner Außenseite zumindest im Wadenbereich zwei Lagen aufweist, zwischen die ein schäumbares Material einfüllbar ist, dadurch gekennzeichnet, daß die zwei Lagen (2, 4) des Innenschuhes zu einem den Innenschuh nach oben überragenden Fortsatz (3) zum Einbringen des schäumbaren Materials verlängert sind, welcher Fortsatz (3) einen Kanal (6) umfaßt, daß unterhalb des Fortsatzes (3) die beiden Lagen (2, 4) entlang einer symmetrisch zum Fortsatz (3) liegenden Strecke (5) aneinander fixiert sind, um eine gleichmäßige Aufteilung des schäumbaren Materials auf die linke und die rechte Seite des Innenschuhes (1) zu bewirken.

2. Innenschuh nach Anspruch 1, dadurch gekennzeichnet, daß die beiden Lagen (2, 4) entlang der Stecke (5) lösbar aneinander fixiert sind.

3. Innenschuh nach einem der Ansprüche 1 und 2, dadurch gekennzeichnet, daß sich die Breite des durch die beiden Lagen (2, 4) gebildeten Kanals (6) im Fortsatz (3) von oben nach unten verjüngt und dann vor der Strecke (5), wo die beiden Lagen (2, 4) aneinander fixiert sind, wieder vergrößert.

4. Verfahren zum Ausschäumen eines Innenschuhes nach Anspruch 1, dadurch gekennzeichnet, daß man eine Spritze mit dem schäumbaren Material in den durch die beiden Lagen im Fortsatz gebildeten Kanal hineinsteckt, das schäumbare Material aus der Spritze zumindest zum Teil herausdrückt, dann die Spritze entfernt und den Fortsatz abknickt oder abklemmt und in dieser Stellung beläßt, bis das schäumbare Material ausgehärtet ist, wonach man den Fortsatz abschneidet.

## Claims

1. An inner shoe for a ski boot, wherein said inner shoe has its outer side provided with two-ply structure at least at the calf level and adapted to have an expandable material introduced between the two plies, characterized in that said two piles (2, 4) of said inner shoe are extended to form an projecting upwards above the inner shoe for the introduction of said expandable material, said extension (3) enclosing a passage (6), and that below said extension (3) said two piles (2, 4) are fixed to one another along a track (5) extending symmetrical to said extension (3), in order to obtain an even distribution of the expandable material between the lefthand and the righthand sides of the inner shoe (1).

2. An inner shoe according to claim 1, characterized in that said two piles (2, 4) are releasably fixed to one another along said track (5).

3. An inner shoe according to one of claims 1 and 2, characterized in that the width of the passage (6) formed by the two plies (2, 4) decreases in said extension (3) from the top downwards, and increases again just short of said track (5) along which said two plies (2, 4) are fixed to one another.

4. A method for foam-padding an inner shoe according to claim 1, characterized by inserting a syringe containing the expandable material into said passage formed by said two piles in said extension, ejecting at least part of said expandable material from said syringe, removing said syringe, and subsequently folding or clamping said extension shut and leaving it in this state until the expendable material is cured, whereupon said extension is cut off.

## Revendications

1. Chausson intérieur pour une chaussure de ski, ledit chausson intérieur comportant à sa face externe, au moins dans la région du mollet, deux couches entre lesquelles peut être déversé un matériau apte au moussage, caractérisé par le fait que les deux couches (2, 4) du chausson intérieur sont prolongées pour former un appendice (3) dépassant du chausson intérieur vers le haut, en vue du déversement du matériau apte au moussage, lequel appendice (3) comprend un canal (6) ; et par le fait que les deux couches (2, 4) sont assujetties l'une à l'autre au-dessous de l'appendice (3), le long d'un trajet (5) agencé symétriquement par rapport audit appendice (3), afin de provoquer une répartition uniforme du matériau apte au moussage, du côté gauche et du côté droit du chausson intérieur (1).

2. Chausson intérieur selon la revendication 1, caractérisé par le fait que les deux couches (2, 4) sont assujetties amoviblement l'une à l'autre le long du trajet (5).

3. Chausson intérieur selon l'une des revendications 1 et 2, caractérisé par le fait que la largeur du canal (6) formé par les deux couches (2, 4), dans l'appendice (3), se rétrécit de haut en bas, puis augmente de nouveau avant le trajet (5) sur lequel les deux couches (2, 4) sont assujetties l'une à l'autre.

4. Procédé pour garnir de mousse un chausson intérieur selon la revendication 1, caractérisé par le fait qu'on enfiche une seringue, renfermant le matériau apte au moussage, dans le canal formé par les deux couches dans l'appendice, qu'on expulse au moins en partie, de la seringue, le matériau apte au moussage, qu'on enlève ensuite la seringue, et qu'on coude ou coince l'appendice, puis qu'on le laisse dans cette position jusqu'à ce que le matériau apte au moussage soit durci, après quoi l'on sectionne l'appendice.
